# FASCICULE DE BREVET EUROPEEN

(11) **EP 2 430 946 B1**
(45) Date de publication et mention de la délivrance du brevet: **24.08.2016**
(21) Numéro de dépôt: 11182067.6
(22) Date de dépôt: 20.09.2011
(51) Int. Cl.: A46B 17/06, B44D 3/00

(54) **Dispositif de nettoyage et d'essorage d'applicateurs notamment de type pinceaux, brosses ou mousses**
Vorrichtung zum Reinigen und Trocknen von Applikatoren, insbesondere von Pinseln, Bürsten oder Schaumstoffen
Device for cleaning and drying applicators, in particular such as brushes or foams

(30) Priorité: 20.09.2010 FR 1057515
(43) Date de publication de la demande: 21.03.2012
(73) Titulaire: Martinez, Frédérick, 85520 Jard-sur-Mer (FR)
(72) Inventeur: Martinez, Frédérick, 85520 Jard-sur-Mer (FR)
(74) Mandataire: Chaillot, Geneviève

(56) Documents cités:
- FR-A1- 2 847 494
- US-A- 2 853 085
- US-A- 3 608 120

## Description

La présente invention concerne le nettoyage et/ou l'essorage/séchage d'au moins un applicateur de produit de consistance liquide à pâteuse, ce ou ces applicateurs étant du type à poils ou soies ou en mousse.

Sont donc concernés tous les ustensiles à main fabriqués avec des soies ou poils longs, courts, moyens, maigres, gros, petits, fins, larges, tordus, courbés ou recourbés, durs, mous, souples ou rigides, tels que les instruments à peindre ou utilisés par les peintres. On peut citer, à titre d'exemples de tels instruments, les pinceaux et brosses plats, ronds, rectangulaires, hermétiques, les pouces à réchampir, les splaters à radiateurs, à tableaux, à pochoirs, à lettres, pour effet lissé, pour glacis, à estomper, pour effet bois, pour aquarelle, à badigeon, à encoller, en vue d'une application sur les murs, sols, plafonds et objets divers.

Sont également concernés dans le domaine de la peinture les applicateurs en mousse de type pattes de lapin ou rouleaux.

Ces instruments sont utilisés avec tous types de produits, tels que les produits diluables avec de l'eau ou des dissolvants et solvants tels que le white spirit, l'acétone, le toluène, l'alcool à brûler, l'alcool à 90°, l'alcool domestique, le trichloréthylène, le biotrichloréthylène, les diluants de type essence A, E, F, l'essence de térébenthine, l'essence minérale, l'éthanol, le xylène ; les diluants cellulosiques ; les décapants en gel, secs, chimiques, à l'eau, à la soude ; les produits ménagers pour sols, murs et plafonds ; les colles cellulosiques, vinyliques, à l'eau, en phase aqueuse ; et les décolleurs, les peintures, les lasures, les vitrificateurs, les teintes à bois, les vernis ainsi que toutes les résines glycérophtaliques, acryliques, alkydes, Aquaréthane®, alkyde-uréthane, époxy, polyuréthane, bicomposants, caoutchouc, caoutchouc chloré, Pliolite®, Hydro Pliolite®, siloxane, polysiloxane en émulsion, en dispersion, en solution et à mettre en solution, en phase aqueuse, en phase solvant, glycéro à l'eau, etc.

On peut également mentionner le nettoyage et/ou l'essorage/séchage de brosses dans d'autres domaines que la peinture, tels que la coiffure, le ménage et l'entretien, etc.

Après une utilisation d'un instrument à peindre, il est fréquent qu'il reste une quantité non négligeable de peinture sur la partie d'application de peinture de l'instrument à peindre (poils, soies, mousse).

Cette peinture résiduelle, si elle n'est pas retirée rapidement de la partie d'application de peinture de l'instrument à peindre, sèche, collant les poils ou soies entre eux ou rigidifiant la mousse d'application de peinture, ce qui rend l'instrument à peindre inutilisable pour une nouvelle application de peinture.

Cette opération de retrait de la peinture de la partie d'application de peinture de l'instrument à peindre nécessite plusieurs nettoyages de l'instrument à peindre dans un liquide, par exemple de l'eau ou un solvant, choisi en fonction de la peinture utilisée avec l'instrument à peindre, et donc également plusieurs essorages entre les différents nettoyages.

L'opération manuelle de retrait de la peinture par un utilisateur est longue et souvent peu efficace, car elle laisse de la peinture, consomme beaucoup de liquide de nettoyage, et est fatigante pour l'utilisateur.

On connaît, par la demande de brevet FR2847494 où US2902773, un outil pour entraîner en rotation un instrument à peindre.

L'outil divulgué dans US2902773 est un outil actionné manuellement par l'utilisateur dans un conteneur, pouvant contenir un liquide de nettoyage de l'instrument à peindre. Cet outil manuel n'est pas lié au contenant, et est donc malaisé à utiliser, en raison du fait qu'il faut, pour rendre les projections de peinture et/ou de liquide de nettoyage minimales lors de l'utilisation de l'outil dans un conteneur, maintenir l'outil et l'instrument à peindre fixé à l'outil verticaux dans le conteneur, ce qui est fatiguant pour l'utilisateur.

De plus, il est nécessaire de changer de conteneur pour les opérations de nettoyage et d'essorage.

US2902773 ne décrit pas un conteneur permettant, avec un outil d'entraînement en rotation d'un instrument à peindre, d'éviter les projections de peinture et/ou de liquide de nettoyage pendant l'entraînement en rotation de l'instrument à peindre en vue de son nettoyage ou de son essorage.

On connaît, par la demande de brevet américain US5185938, un élément de fixation d'un instrument à peindre (rouleau ou pinceau) à un outil de type perceuse, en vue du nettoyage et de l'essorage de l'instrument à peindre.

Dans la demande US5185938, l'instrument à peindre est fixé à un outil de type perceuse, entraîné en rotation dans un conteneur contenant un liquide de nettoyage, puis entraîné en rotation dans un autre conteneur vide ou un sac, afin de l'essorer.

Avec l'outil divulgué dans la demande US5185938, il est donc nécessaire d'avoir deux contenants, un pour le nettoyage, un pour l'essorage, ainsi qu'un outil de type perceuse, ce qui n'est pas commode, car du solvant et de la peinture peuvent tomber de l'instrument à peindre entre les deux conteneurs.

De plus, l'outil de type perceuse n'ayant pas pour utilisation principale d'instruments à peindre, peut être endommagé par la peinture ou du solvant projeté sur celui-ci pendant les opérations de nettoyage et d'essorage.

On connaît, par la demande de brevet britannique GB2453136, un dispositif d'essorage de rouleau de peinture, comprenant un réceptacle et un couvercle muni de moyens d'entraînement en rotation d'un rouleau de peinture positionné dans le réceptacle.

Le dispositif d'essorage de la demande de brevet britannique GB2453136 applique une force centrifuge, par l'intermédiaire des moyens d'entraînement en rotation portés par le couvercle, à un rouleau de peinture préalablement imbibé de liquide de nettoyage et introduit dans le réceptacle. La force centrifuge a pour effet de projeter la peinture et le liquide de nettoyage sur le rouleau de peinture sur les parois internes du réceptacle, les résidus de peinture/liquide de nettoyage étant recueillis dans le fond du réceptacle.

Le dispositif d'essorage de la demande de brevet britannique GB2453136 présente plusieurs inconvénients.

En premier lieu, il ne permet de réaliser que l'étape d'essorage, une étape de nettoyage préalable consistant à imbiber d'un liquide de nettoyage le rouleau de peinture hors du réceptacle étant nécessaire avant l'étape d'essorage avec le dispositif.

En second lieu, le dispositif d'essorage de la demande de brevet britannique GB2453136 ne peut être utilisé qu'avec des rouleaux de peinture.

Enfin, compte-tenu des dimensions habituelles des rouleaux de peinture, le dispositif d'essorage de la demande de brevet britannique GB2453136 est encombrant.

La présente invention vise à surmonter les inconvénients de l'état antérieur de la technique, et a pour objet un dispositif de nettoyage et/ou d'essorage d'un applicateur du type de ceux décrits dans le préambule de la présente demande, ce dispositif étant peu encombrant et offrant la possibilité d'effectuer les deux opérations de nettoyage et d'essorage avec le seul dispositif de l'invention de façon simple. Par ailleurs, le dispositif de l'invention peut être utilisé avec n'importe quel type d'instrument à peindre ou similaire et s'adapter à la dimension en longueur de celui-ci.

La présente invention a donc pour objet un dispositif de nettoyage et/ou d'essorage d'un applicateur de produit de consistance liquide à pâteuse, ledit applicateur étant de type à poils, tel que pinceau ou brosse, ou en mousse, tel que tampon ou rouleau, ledit applicateur étant porté à l'extrémité d'un support, tel que manche, ou susceptible d'être monté, en vue de son nettoyage et/ou essorage sur un support faisant saillie à partir d'une extrémité dudit applicateur, ledit dispositif de nettoyage et/ou d'essorage comprenant :
- un réceptacle apte à contenir un liquide de nettoyage de l'applicateur, ledit réceptacle ayant une paroi latérale raccordée à un fond et étant fermé par un couvercle;
- un module d'entraînement en rotation de l'applicateur, disposé au-dessus dudit réceptacle, renfermant un mécanisme actionnable depuis l'extérieur pour entraîner en rotation un axe faisant saillie dudit module ;
- des moyens d'adaptation/fixation sur ledit axe du support d'applicateur afin que l'applicateur puisse venir en contact avec le liquide de nettoyage en vue de son nettoyage, le couvercle du réceptacle comportant une ouverture pour le passage dudit axe ou du support adapté/fixé en position d'utilisation du dispositif, caractérisé par le fait que la paroi du réceptacle est de hauteur réglable.

En particulier, la hauteur de la paroi du réceptacle est réglable pour prendre une position choisie parmi une position de stockage dans laquelle la hauteur est minimale, une position de nettoyage dans laquelle la hauteur est supérieure à la hauteur minimale, le réceptacle contenant le liquide de nettoyage et l'applicateur en position de montage trempant dans ledit liquide de nettoyage, et une position d'essorage dans laquelle la hauteur est supérieure à la hauteur pour le nettoyage, l'applicateur ne trempant plus dans le liquide de nettoyage, ou entre une position de hauteur minimale de stockage et nettoyage et une position de hauteur maximale d'essorage, ou entre une position de hauteur minimale de stockage et une position de hauteur maximale de nettoyage et d'essorage, où dans ce dernier cas le réceptacle doit être vidé entre le nettoyage et l'essorage, les différentes positions pouvant également être finement réglables en hauteur pour permettre l'adaptation des différents types d'applicateurs dans ledit dispositif. Ainsi, le réceptacle est apte à passer d'une première hauteur dans laquelle l'instrument à peindre est en contact avec le liquide de nettoyage présent dans le réceptacle, à une deuxième hauteur dans laquelle l'instrument à peindre n'est pas en contact avec le liquide de nettoyage.

Dans la première position d'utilisation du dispositif, un liquide de nettoyage est introduit préalablement dans le réceptacle, de telle sorte qu'en utilisation, la partie d'application de peinture de l'instrument à peindre est en contact avec le liquid de nettoyage. Un entraînement en rotation de l'instrument à peindre dans le réceptacle permet alors de nettoyer l'instrument à peindre. L'application d'une force centrifuge lors de l'opération de nettoyage permet un meilleur mélange de la peinture et du liquide de nettoyage, et donc un nettoyage plus efficace de l'instrument à peindre.

Dans la deuxième position d'utilisation du dispositif, la partie d'application de peinture de l'instrument à peindre n'est plus en contact avec le liquide de nettoyage resté dans la partie basse du réceptacle, l'instrument à peindre, fixé au couvercle par les moyens de fixation/adaptation se trouvant dans la partie haute du réceptacle, de telle sorte qu'un entraînement en rotation de l'instrument à peindre dans le réceptacle permet un essorage de l'instrument à peindre, les résidus de l'essorage tombant dans le liquide de nettoyage dans le fond du réceptacle.

Ainsi, il n'est pas nécessaire de sortir l'instrument à peindre du dispositif entre les étapes de nettoyage et d'essorage. Une simple opération de réglage de la hauteur du dispositif permet de passer d'une étape à l'autre.

La modification de hauteur du réceptacle est alors obtenue par action de l'utilisateur sur la paroi du réceptacle, afin de donner au réceptacle la hauteur souhaitée.

On pourrait également faire varier la hauteur du réceptacle entre une position de stockage et une position d'utilisation, celle-ci étant la position de nettoyage ou la position d'essorage. Dans ce cas, on serait amené à vider le réceptacle après le nettoyage.

On pourrait également faire varier la hauteur du réceptacle entre une position de hauteur minimale de stockage et nettoyage, et une position de hauteur maximale d'essorage.

Le réceptacle est avantageusement en une matière plastique choisie parmi le poly(vinyl éthylène), le poly(éthylène téréphtalate) et le polyéthylène.

Conformément à un mode de réalisation particulièrement avantageux du dispositif selon l'invention, la paroi périphérique du réceptacle a une structure en accordéon, choisie pour pouvoir prendre une position minimale aplatie entre le fond et le couvercle et se déployer en hauteur pour passer dans la position voulue de nettoyage et/ou d'essorage, le matériau de ladite paroi étant choisi pour que celle-ci se maintienne d'elle-même dans la position choisie ou des moyens, le cas échéant amovibles, étant rapportés sur ou dans le réceptacle pour assurer le maintien de la paroi à la hauteur voulue.

Les moyens de maintien du réceptacle à la hauteur voulue peuvent être constitués par au moins une branche qui est réalisée en au moins deux parties articulées et dont les extrémités sont fixées au réceptacle, par exemple respectivement au fond du réceptacle et sur la paroi latérale de celui-ci. Ils peuvent aussi être constitués par au moins une tige ou un cadre amovible apte à venir prendre appui, d'une part sur le fond du réceptacle et d'autre part sur la partie haute et/ou le couvercle de ce dernier ou sur un élément qui en est solidaire.

Le module d'entraînement en rotation peut comprendre un mécanisme d'actionnement par l'utilisateur constitué par une manivelle ou un moteur électrique actionné par bouton-poussoir et alimenté par batterie ou piles ou secteur électrique ou allume-cigares, et un système à engrenages, comprenant facultativement un ou plusieurs étages de démultiplication, permettant de transmettre un mouvement de rotation sur l'axe faisant saillie à l'intérieur du couvercle en utilisation.

Conformément à un premier mode de réalisation du dispositif selon l'invention, destiné au nettoyage et à l'essorage d'instruments, tels qu'instruments à peindre, à la fois de type pinceau et de type rouleau, patte de lapin, un élément de guidage est prévu pour être interposé entre le module d'entraînement en rotation et le couvercle dans le cas où l'instrument à nettoyer et essorer est de type pinceau, l'élément de guidage ayant une hauteur permettant le passage de la partie libre du manche du pinceau.

Conformément à une caractéristique du dispositif de l'invention, destiné au nettoyage et à l'essorage d'un instrument de type pinceau, les moyens d'adaptation/fixation consistent en un organe de pincement présentant des moyens d'accrochage sur le module d'entraînement en rotation et au moins deux bras, par exemple deux, trois ou quatre bras, permettant de pincer et de coincer le manche dudit instrument.

Conformément à un autre mode de réalisation du dispositif selon l'invention, destiné au nettoyage et à l'essorage d'un instrument de type rouleau ou patte de lapin, les moyens d'adaptation/fixation comportent un moyen d'accrochage sur le module d'entraînement en rotation, un disque portant des dents s'accrochant sur une face d'extrémité dudit instrument, une tige apte à recevoir ledit instrument, le moyen d'accrochage, le disque et la tige étant assemblés d'un seul tenant avec le disque disposé entre le moyen d'accrochage et la tige, et le cas échéant un deuxième disque portant des dents s'accrochant sur une autre face d'extrémité dudit instrument, le deuxième disque étant fixé par vissage sur l'extrémité de la tige qui dans ce cas est filetée, ledit instrument à peindre, introduit sur la tige, étant entraîné en rotation par accrochage des dents du ou des disques sur une face d'extrémité respective dudit instrument.

Conformément à un autre mode de réalisation du dispositif selon l'invention, destiné au nettoyage et à l'essorage d'instruments, tels qu'instruments à pendre de type pinceau et/ou rouleau ou patte de lapin, les moyens d'adaptation/fixation consistent :
- pour le nettoyage/essorage d'un instrument de type pinceau, en un cadre à introduire dans le réceptacle, ledit cadre comportant deux branches verticales et deux branches horizontales, la branche horizontale inférieure comportant un moyen de positionnement dans le fond du réceptacle, les deux branches verticales étant réunies par une branche horizontale intermédiaire portant des moyens de serrage du manche du pinceau, et la branche horizontale supérieure comportant un moyen de liaison à l'extrémité d'une tige coopérant par son autre extrémité avec l'axe du module d'entraînement en rotation, ladite tige étant destinée à être logée dans un guide extérieur coopérant d'une part avec le couvercle et d'autre part avec le module d'entraînement en rotation ; et
- pour le nettoyage/essorage d'un instrument de type rouleau ou patte de lapin, en un axe apte à être introduit dans l'axe dudit rouleau ou de ladite patte de lapin, coopérant à une extrémité avec un moyen de positionnement sur le fond du réceptacle, et à son autre extrémité avec un moyen d'accrochage, lequel coopère avec l'axe du module d'entraînement en rotation,
ledit cadre et ledit axe étant aptes à pivoter autour du moyen de positionnement, ledit réceptacle étant apte à prendre une position repliée de stockage et une position déployée de nettoyage/essorage.

Le cadre peut être réalisé en deux parties articulées selon un plan moyen de celui-ci, avantageusement moulées d'un seul tenant, ces deux parties étant articulées entre elles et leur rapprochement assurant le pincement du manche du pinceau, en particulier par des replis de matière prévus dans le moyen de serrage.

En résumé, conformément à une caractéristique du dispositif selon l'invention, la hauteur de la paroi du réceptacle est réglable pour prendre une position choisie parmi une position de stockage dans laquelle la hauteur est minimale, une position de nettoyage dans laquelle la hauteur est supérieure à la hauteur minimale, le réceptacle contenant le liquide de nettoyage et l'applicateur en position de montage trempant dans ledit liquide de nettoyage, et une position d'essorage dans laquelle la hauteur est supérieure à la hauteur pour le nettoyage, l'applicateur ne trempant plus dans le liquide de nettoyage ou entre une position de hauteur minimale de stockage et nettoyage et une position de hauteur maximale d'essorage, ou entre une position de hauteur minimale de stockage et une position de hauteur maximale de nettoyage et d'essorage, où dans ce dernier cas le réceptacle doit être vidé entre le nettoyage et l'essorage, les différentes positions pouvant également être finement réglables en hauteur pour permettre l'adaptation des différents types d'applicateurs dans ledit dispositif.

Pour mieux illustrer l'objet de la présente invention, on va décrire ci-après, à titre indicatif et non limitatif, plusieurs modes de réalisation du dispositif de nettoyage d'un instrument à peindre selon l'invention, avec référence au dessin annexé.

Sur ce dessin :
- la Figure 1 est une vue en perspective éclatée d'un dispositif conforme à un premier mode de réalisation de l'invention, pour le nettoyage et l'essorage d'un pinceau, le réceptacle se trouvant dans sa position complètement dépliée, permettant le séchage de la partie applicateur du pinceau ;
- les Figures 2, 3 et 4 sont des vues en élévation du dispositif de la Figure 1 à l'état assemblé dans les positions respectivement complètement dépliée, semi-dépliée et pliée du réceptacle ;
- la Figure 5 est une vue en perspective du dispositif tel que représenté sur la Figure 2, coupé selon son plan longitudinal moyen pour laisser voir l'intérieur du réceptacle, le pinceau étant représenté sur cette figure dans sa position pour l'essorage;
- la Figure 6 est, à plus grande échelle, une vue schématique en perspective éclatée qui montre la cartouche du dispositif de la Figure 1 renfermant le mécanisme de rotation manuelle du pinceau, et l'organe de pincement du manche d'un pinceau, l'enveloppe de la cartouche étant représentée en traits pointillés pour laisser voir les différents engrenages du mécanisme ;
- la Figure 7 est une vue en perspective de la cartouche de la Figure 6 à la base de laquelle est adapté un organe de pincement du manche du pinceau adapté sur la cartouche, le guide pour la réception de la partie haute du manche du pinceau en position de montage étant représenté en traits pointillés ;
- la Figure 8 est une vue en perspective éclatée de la cartouche de la Figure 6 et d'un organe de fixation d'un instrument à peindre de type « patte de lapin » ;
- la Figure 9 est une vue en perspective de la cartouche de la Figure 6, à la base de laquelle est adapté un organe de fixation d'un rouleau à peindre, celui-ci étant représenté en cours de montage ;
- la Figure 10 est une vue en perspective éclatée montrant la cartouche et l'organe de fixation de la Figure 9, ainsi que le rouleau et un élément de maintien de celui-ci à son extrémité libre ;
- la Figure 11 est une vue analogue à la Figure 5 montrant un rouleau dans sa position pour l'essorage ;
- la Figure 12 est une vue en coupe de la partie inférieure d'un dispositif conforme à un second mode de réalisation de la présente invention, montrant un rouleau à peindre dans sa position pour le nettoyage ou pour l'essorage ;
- la Figure 13 est une vue en perspective éclatée montrant le réceptacle du dispositif de la Figure 12, coupé selon son plan longitudinal moyen pour laisser voir l'installation d'un pinceau, ainsi que les parties inférieures d'un organe de liaison pinceau-cartouche et d'un guide intérieur du manche du pinceau ;
- la Figure 14 est une vue en perspective de la partie haute du réceptacle de la Figure 13, coupée selon son plan longitudinal moyen ;
- la Figure 15 montre une vue en élévation d'un organe de pincement recevant le manche d'un pinceau, ledit organe de pincement étant réalisé selon une variante de l'organe de pincement représenté sur les Figures 6 et 7 ; et
- la Figure 16 est une vue en perspective correspondant à la Figure 15 avant réception du manche du pinceau.

Si l'on se réfère aux Figures 1 à 11 de la présente invention, on peut voir qu'il y est représenté un dispositif 1 de nettoyage et d'essorage d'instruments à peindre de type pinceau et de type rouleau et patte de lapin, selon un premier mode de réalisation de l'invention, le nettoyage et l'essorage pouvant être effectués sans vidage du réceptacle après le nettoyage.

Le dispositif 1 comprend un réceptacle 2, un couvercle 3, un guide 4 à utiliser pour l'adaptation d'un pinceau et une cartouche 5 renfermant les organes d'entraînement en rotation de l'instrument à peindre. Le dispositif 1 comprend également des moyens d'adaptation/fixation amovibles pour l'adaptation selon le cas d'un pinceau, d'un rouleau ou d'une patte de lapin.

Le réceptacle 2 est de forme généralement cylindrique, fermé par un fond 6, la paroi latérale du réceptacle 2 ayant une structure en accordéon, permettant de déployer ou au contraire de replier le réceptacle 2 selon sa direction longitudinale, ce qui donne à l'ensemble l'allure générale d'un lampion.

A son extrémité supérieure, opposée au fond 6, la paroi du réceptacle 2 porte un filetage externe 8.

Le réceptacle 2 est fait d'une matière plastique, étanche, résistante aux solvants, résistante à la pliure, aux déchirements et au frottement. Cette matière plastique est, par exemple, le PVE, le PET et le PE.

La matière plastique constituant le réceptacle 2 ainsi que la structure en accordéon de la paroi latérale du réceptacle 2 permettent que la partie supérieure du réceptacle 2, une fois mise en position dépliée, reste dans cette position sans action de l'utilisateur sur cette partie supérieure.

On peut par ailleurs prévoir une plus grande épaisseur de la paroi 2 dans sa partie basse, laquelle est destinée à recevoir le liquide de nettoyage L (Figure 5).

Le réceptacle 2 porte extérieurement deux branches 7a, 7b diamétralement opposées, chacune étant constituée de deux demi-branches articulées entre elles à l'une de leurs extrémités, à la manière d'un compas, les autres extrémités des demi-branches étant fixées par tous moyens respectivement à la base du réceptacle 2 et à la paroi de celui-ci sensiblement à mi-hauteur. Sur les Figures 2 à 4, on peut voir les demi-branches 7a1, 7a2 de la branche 7a, lesquelles sont articulées en 7a3.

Le réceptacle 2 peut être placé dans trois positions, lesquelles sont illustrées sur les Figures respectivement 2 à 4 :
- la première position, totalement dépliée ou déployée, que l'on peut également voir sur la Figure 5, est celle dans laquelle les branches 7a, 7b sont dans le prolongement l'une de l'autre, permettant de déployer la partie inférieure du réceptacle 2, la partie supérieure de ce dernier étant également totalement déployée, la hauteur du réceptacle 2 étant donc maximale dans cette position ;
- la deuxième position correspond à la position semi-dépliée dans laquelle les branches 7a, 7b sont dressées étant dans le prolongement l'une de l'autre tandis que la partie supérieure du réceptacle 2 est totalement repliée, la hauteur du réceptacle dans cette deuxième position étant égale à sensiblement la moitié de la hauteur du réceptacle 2 dans la position totalement dépliée ;
- la troisième position correspond à la position dans laquelle les branches 7a, 7b sont également pliées pour permettre de replier totalement la partie inférieure du réceptacle 2, cette position correspondant à la position de stockage du dispositif 1, la hauteur du réceptacle 2 étant minimale.

Le couvercle 3 comporte un fond circulaire plat à la périphérie duquel se raccorde une jupe 9 présentant un taraudage 10, destiné à coopérer avec le filetage externe 8 du réceptacle 2 afin de visser le couvercle 3 sur ce dernier. Par ailleurs, le fond du couvercle 3 comporte un trou circulaire central 11, autour duquel la paroi du fond est agencée pour former un décrochement annulaire 12 vers l'intérieur, dont le rôle est indiqué plus loin.

Le guide 4 consiste en un tube cylindrique, ouvert à ses deux extrémités. Il présente des ouvertures 13a, 13b, 13c sur la partie centrale de sa paroi, donnant un caractère esthétique et pouvant aussi permettre une bonne préhension de celui-ci par l'utilisateur du dispositif 1. Le guide 4 possède une épaisseur sensiblement égale à la largeur du décrochement 12. En position de montage, le guide 4 reposera par sa bordure inférieure sur ledit décrochement 12.

La cartouche 5 va maintenant être décrite plus en détail en particulier avec référence à la Figure 6. Elle est de forme généralement cylindrique, présentant une partie supérieure 5a de diamètre externe sensiblement égal au diamètre externe du guide 4, et une partie inférieure 5b de diamètre externe sensiblement égal au diamètre interne du guide 4 et au diamètre du trou 11.

Il est ainsi possible d'emboîter la partie inférieure 5b de la cartouche 5 soit dans la partie supérieure du guide 4 lorsque celui-ci est mis en place sur le couvercle 3, soit dans le décrochement 11 du couvercle 3 lorsque le guide 4 n'est pas utilisé, comme cela sera décrit plus en détail en référence aux Figures 7 à 11.

Un système d'engrenage à pignons est incorporé dans la cartouche 5, et actionné par une manivelle 14 ayant la forme d'un L dont la branche horizontale dans la position d'utilisation représentée sur la Figure 6 fait saillie sur la paroi latérale de la cartouche 5 dans sa partie supérieure 5a. La manivelle 14 présente sa partie horizontale de préhension par l'utilisateur, reliée à sa branche verticale un cylindre 14a monté fou sur un axe (non représenté), pour faciliter l'utilisation. La hauteur de la manivelle 14 sera avantageusement réglée pour permettre le meilleur fonctionnement.

Dans le mode de réalisation à titre d'exemple représenté sur la Figure 6, le système à pignons comprend :
- un pignon 15 directement relié à la branche horizontale de la manivelle 14, disposé dans un plan perpendiculaire à celle-ci ;
- un pignon de démultiplication 16, situé dans le prolongement du pignon 15, vers le bas et s'engrenant avec lui pour permettre une démultiplication de l'effort exercé sur la manivelle 14 par l'utilisateur du dispositif 1 ;
- un pignon conique vertical 17, disposé dans un plan parallèle au plan des pignons 15 et 16 à l'opposé de la manivelle 14, solidaire en rotation du pignon 16 par un axe 16a,
- ledit pignon conique vertical 17 s'engrenant avec un pignon conique horizontal 18 situé dans la partie 5b et ayant un plan moyen perpendiculaire au plan moyen du pignon conique 17, de telle sorte qu'un mouvement de rotation de la manivelle 14 dans un plan horizontal est converti en un mouvement de rotation démultiplié dans un plan vertical.

L'axe 19 du pignon 18 faisant saillie de la cartouche 5 dans sa partie inférieure 5b est à section polygonale, carrée dans l'exemple représenté, et permet l'adaptation d'éléments de fixation d'instruments à peindre sur la cartouche 5, comme cela sera décrit en détail avec référence aux Figures 7-11 et 15-16. Cet axe 19 faisant saillie de la cartouche 5 est en acier inoxydable, pour résister aux solvants.

Sur les Figures 5 à 7, on a représenté un élément de fixation d'un instrument à peindre qui consiste en un organe de pincement 20, de forme généralement cylindrique, creux, fermé à une extrémité, la paroi latérale de l'organe de pincement 20 comportant deux échancrures longitudinales, diamétralement opposées, s'étendant à partir de l'extrémité ouverte du cylindre pour former deux bras ou pattes 21a, 21b permettant, comme cela est représenté sur la Figure 7, de pincer l'extrémité manche d'un instrument à peindre de type pinceau 22 entre les deux bras ou pattes 21a, 21b.

Un trou 23 à section carrée, sensiblement de mêmes dimensions que la section de l'axe 19 du pignon 18, est formé au centre de l'extrémité fermée de l'organe de pincement 20, afin de permettre d'adapter celui-ci sur la cartouche 5, comme cela est représenté sur la Figure 7. La fixation proprement dite de l'axe 19 dans le trou 23 de la paroi d'extrémité de l'organe de pincement 20 ne sera pas décrite plus en détail : elle sera par exemple du type à clipsage mais tout autre système de fixation sûr pourra être envisagé.

Les Figures 15 et 16 illustrent une variante de la forme des deux bras ou pattes 421a, 421b de la pince 420. Celles-ci sont reliées à une plaquette circulaire 421c qui porte une saillie 423 comportant un trou de section polygonale en vue de la coopération avec l'axe 19 comme dans le cas précédent.

Dans le cas de l'utilisation d'un pinceau 22 avec le dispositif de l'invention, et compte-tenu de la longueur du manche du pinceau 22, le guide 4, représenté en traits pointillés sur la Figure 7, est emboîté à une extrémité sur la partie inférieure 5b de la cartouche 5, et à l'autre extrémité sur le couvercle 3 du dispositif 1.

Ce guide 4 permet, lorsque le réceptacle 2 est dans sa position complètement dépliée, de pouvoir entraîner en rotation le pinceau 22 dans la partie supérieure du réceptacle 2 exempte de liquide L de nettoyage de pinceau, pour essorer complètement le pinceau 22 hors du liquide L.

Sur la Figure 8, on a représenté un autre élément de fixation 120 d'instrument à peindre sur la cartouche 5, destiné à être utilisé avec un rouleau de type patte de lapin.

Cet élément de fixation 120 est constitué par un élément d'adaptation 121 à la cartouche 5, un disque 122 d'accrochage de l'instrument à peindre et une tige 123 de positionnement de l'instrument à peindre sur l'élément de fixation 120, le disque 122 étant positionné entre la tige de positionnement 123 et l'élément d'adaptation 121, ces trois éléments étant assemblés, par exemple par soudage. La tige 123 présente une extrémité libre filetée, sur laquelle est vissé un élément de type écrou papillon, pour maintenir la patte de lapin sur la tige. On pourrait cependant ne pas prévoir un tel filetage, la « patte de lapin » étant alors retenue uniquement par accrochage sur le disque 122.

L'élément d'adaptation 121 est de forme cylindrique, de diamètre inférieur ou égal au diamètre de la partie inférieure 5b de la cartouche 5. Un trou borgne 124 de section carrée, de mêmes dimensions que l'axe 19 du pignon 18, est formé au centre d'une des faces d'extrémités de l'élément d'adaptation 121, et s'étend dans la direction longitudinale de l'élément d'adaptation 121, afin de permettre une adaptation de l'élément de fixation 120 sur la cartouche 5, de la même façon que pour l'adaptation du pinceau.

Le disque 122 présente sur la périphérie de sa face tournée vers la tige de positionnement 123 des dents d'accrochage 125, destinées à s'accrocher sur la périphérie de l'instrument à peindre de type patte de lapin, afin d'entraîner en rotation un instrument à peindre de type patte de lapin positionné sur la tige de positionnement 123 avec l'élément de fixation 120.

La Figure 9 est analogue à la Figure 8, et représente un autre élément de fixation d'instrument à peindre, cette fois de type rouleau de peinture 226.

Comme pour l'élément de fixation 120 de la Figure 8, l'élément de fixation 220 de la Figure 9 est constitué par un élément d'adaptation 221 à la cartouche 5, un disque 222 d'accrochage de l'instrument à peindre et une tige 223 de positionnement de l'instrument à peindre sur l'élément de fixation 220, le disque 222 étant positionné entre la tige de positionnement 223 et l'élément d'adaptation 221, ces trois éléments étant assemblés par exemple par soudage.

L'élément d'adaptation 221 est de forme cylindrique, de diamètre inférieur ou égal au diamètre de la partie inférieure 5b de la cartouche 5. Un trou borgne 224 de section carrée, de mêmes dimensions que l'axe 19 du pignon 18, est formé au centre de la face d'extrémité de l'élément d'adaptation 221 opposée au disque 222, et s'étend dans la direction longitudinale de l'élément d'adaptation 221, afin de permettre une adaptation de l'élément de fixation 220 sur la cartouche 5, de la même façon que pour l'adaptation du pinceau et de la patte de lapin.

Le disque 222 présente sur la périphérie de sa face tournée vers la tige de positionnement 223 des dents d'accrochage 225, destinées à s'accrocher sur la périphérie de l'instrument à peindre de type rouleau 226, afin d'entraîner en rotation le rouleau 225 positionné sur la tige de positionnement 223 avec l'élément de fixation 220.

Compte-tenu du poids plus élevé du rouleau 22.6 par comparaison avec un instrument à peindre de type patte de lapin, il est nécessaire de fixer le rouleau aux deux extrémités sur l'élément de fixation 220.

La tige 223 présente donc sur son extrémité libre un filetage 223a, permettant la fixation par vissage d'un autre élément 227 de positionnement du rouleau. Cet élément de positionnement 227 comprend un disque 228, présentant sur la périphérie de sa face destinée à coopérer avec le rouleau 226 des dents d'accrochage 229, destinées à s'accrocher sur la périphérie de l'instrument à peindre de type rouleau 226, de manière analogue aux dents 225.

L'élément 227 présente, dans sa partie centrale un trou traversant, permettant l'introduction du disque dans la tige 223, l'élément 227 étant fixé sur la tige 223 par un écrou papillon 230 qui se visse sur la partie filetée 223a de la tige 223, afin de maintenir en place le rouleau 226 sur l'élément d'adaptation sur la cartouche 5.

Comme on peut le voir sur la Figure 11, pour les deuxième et troisième éléments d'adaptation 120 et 220, il n'est pas nécessaire, comme pour le premier élément d'adaptation 20, d'avoir un guide 4, qui joue le rôle d'élément de prolongement. En effet, compte-tenu de la longueur du rouleau, l'élément d'adaptation 120 ou 220 est fixé à la cartouche 5, et la cartouche 5 est directement emboîtée dans le couvercle 3.

Une utilisation du dispositif 1 de l'invention est, à titre d'exemple, décrite ci-après.

Dans une première étape, on emboîte la cartouche 5 sur le couvercle 3, en interposant le guide 4 lorsque l'instrument à peindre est un pinceau.

On raccorde ensuite l'élément de fixation d'instrument à peindre 20, 120 ou 220 correspondant à l'instrument à peindre sur l'axe 19 de la cartouche 5, puis on visse l'ensemble couvercle/cartouche/élément de fixation/instrument à peindre sur le réceptacle 2, préalablement rempli de liquide de nettoyage (eau ou dissolvant pour peinture).

Dans la première phase de nettoyage de l'instrument à peindre, le réceptacle 2 est dans sa position semi-dépliée.

L'instrument à peindre est entraîné en rotation par l'intermédiaire de la manivelle 14 dans le liquide de nettoyage L, afin d'éliminer par le liquide de nettoyage L le maximum de peinture de l'instrument à peindre.

Ensuite, dans une deuxième étape d'essorage de l'instrument à peindre, le réceptacle 2 est amené à passer dans sa position dépliée (voir Figures 5 et 11), l'instrument à peindre étant dans cette position totalement hors du liquide de nettoyage L.

Encore une fois, l'instrument à peindre est entraîné en rotation dans la partie supérieure du réceptacle 2, les résidus de peinture et de liquide de nettoyage L étant éliminés par l'action de la force centrifuge exercée sur l'instrument à peindre par action de l'utilisateur sur la manivelle 14.

Les résidus de peinture et de liquide de nettoyage L sont recueillis dans la partie basse du réceptacle 2 pendant l'opération d'essorage.

Une fois l'instrument à peindre essoré, on le détache de l'élément de fixation correspondant 20, 120 ou 220.

Le liquide de nettoyage L peut être conservé dans la partie inférieure du réceptacle 2 pour une autre utilisation ultérieure, ou peut être vidé du réceptacle 2.

Lorsque le réceptacle 2 est vidé de son contenu, il peut être amené à passer dans sa position repliée dans laquelle il occupe un espace minimal, en vue de son stockage.

Si l'on se réfère aux Figures 12 et 13, on peut voir que l'on a représenté un dispositif 301 de nettoyage et d'essorage d'instrument à peindre selon un deuxième mode de réalisation de l'invention, le nettoyage et l'essorage étant effectués dans une même position dépliée du réceptacle, le liquide de nettoyage devant être vidé après le nettoyage et la position repliée du réceptacle correspondant à la position de stockage.

Le dispositif 301 comporte un réceptacle 302 comprenant une paroi latérale fermée sur elle-même 302a, en accordéon, susceptible d'être complètement aplatie pour le stockage (position non représentée) et d'être dépliée comme cela est représenté sur la Figure 13 pour le nettoyage et l'essorage d'un instrument à peindre.

La paroi latérale 302a est reçue dans un fond 306 (Figure 12) et rendue solidaire de celui-ci. Dans le fond 306, est formé un bossage central 306a (Figure 12) dirigé vers l'intérieur, dont le rôle est indiqué plus loin.

A sa partie supérieure, le réceptacle 302 est fermé par exemple par vissage par un couvercle 303 comportant une ouverture circulaire centrale 311 repliée vers l'extérieur en 311a.

Un moyen de fixation d'un pinceau est destiné à être positionné dans le réceptacle 301 dont la paroi a été déployée, comme représenté sur la Figure 13.

Il comprend un cadre rectangulaire 320 comportant deux branches verticales 320a, 320b réunies par deux branches horizontales 320c, 320d.

La branche horizontale inférieure 320c porte en son centre un renflement cylindrique 331 comportant un trou de positionnement sur le bossage 306a en position de montage.

La branche supérieure 320d comporte en son centre un renflement 332 comportant un passage axial perpendiculaire à ladite branche 320d et de section polygonale.

Les deux branches verticales 320a et 320b sont réunies par une branche intermédiaire horizontale 320e à peu près au tiers supérieur du cadre 320 considéré dans sa position de montage. La branche 320e porte en son centre un renflement 333 présentant un passage axial perpendiculaire à ladite branche 320e. Ce renflement 333 porte intérieurement des replis de matière 333a pouvant être écrasés lors de la mise en place d'un pinceau dans le cadre 320 comme représenté sur la Figure 13 et venir resserrer le manche du pinceau 22 du fait qu'ils ont tendance à revenir par élasticité à leur position initiale.

Le cadre 320 est formé par la réunion de deux parties selon le plan moyen contenant l'ensemble de ses branches, des moyens du type nervure/rainure portées par la périphérie de chacune de ces deux parties pouvant être prévus pour permettre leur assemblage. On pourra avantageusement prévoir de mouler le cadre 320 dans son état ouvert le long de l'une de ses branches verticales, les deux parties étant alors reliées par une ou des charnières-films. Celles-ci n'ont pas été illustrées pour ne pas surcharger le dessin.

Le moyen de fixation du pinceau comporte également un organe de liaison 320A du renflement 332 sur l'axe 19 faisant saillie de la cartouche 5.

Cet organe de liaison 320A consiste en une tige creuse dont les deux régions d'extrémité présentent une section interne polygonale afin de pouvoir venir s'adapter et se fixer, par exemple par clipsage, d'une part sur le renflement 332 et d'autre part sur l'axe 19, également de section polygonale (carrée dans le cas où l'axe 19 est tel que celui représenté dans le premier mode de réalisation).

Le dispositif 301 est complété par un guide 304 du type guide 4 du premier mode de réalisation, de plus petit diamètre, qui comporte au voisinage de sa bordure inférieure un décrochement annulaire 304a vers l'intérieur, pour former une partie inférieure en vue d'une adaptation sur le couvercle 303 comme cela sera décrit ci-après.

Un montage du dispositif 301 s'effectue de la façon suivante pour le nettoyage :
- on fixe l'organe de liaison 320A sur l'axe 19 ;
- on ouvre le cadre 320 et on vient y placer le pinceau 22 de telle sorte que son manche soit pincé par les replis de matière 333a, par exemple au niveau de l'épaulement entre le manche proprement dit et la partie poils, l'extrémité du manche sortant du renflement 332, et le pinceau proprement dit venant se situer à une distance de la branche inférieure du cadre 320 ;
- on vient placer le cadre 320 portant le pinceau dans le réceptacle 302 sans son couvercle en positionnant le renflement 331 dans le bossage 306a ;
- on relève la paroi 302a du réceptacle 302, on introduit le liquide de nettoyage et on vient placer le couvercle 303 par vissage ; dans cette position, l'extrémité libre du manche 22 fait saillie hors du réceptacle 302 fermé par son couvercle 303 ;
- on vient placer le guide extérieur 30 dont la partie inférieure vient se placer contre la partie 311a du couvercle 303, le décrochement 304a venant en appui sur la bordure supérieure de la partie 311a, puis on introduit l'organe de liaison 320A par l'intérieur du guide 304 jusqu'à blocage de sa partie inférieure sur le renflement 332.

On pourrait également introduire l'organe de liaison 320A non encore relié à l'axe 19 puis venir placer le guide 304 et enfin rendre solidaire l'axe 19 de l'organe de liaison 320A.

On peut alors mettre le pinceau en rotation en actionnant la manivelle 14 pour le nettoyage. Dans cette action, le cadre 320 tourne avec le pinceau, le renflement 331 étant libre de tourner autour du bossage 306a.

Une fois le nettoyage terminé, on retire le couvercle 303 pour vider le liquide. Un bec verseur pourrait être prévu à cet effet en partie haute du réceptacle 302, et on remet le pinceau en rotation en actionnant la manivelle 14 pour l'essorage.

Une fois l'essorage terminé, il est alors possible de démonter le dispositif 301 en effectuant les opérations inverses, le dispositif 301 pouvant être rangé en position repliée de la paroi 320a du réceptacle 320.

Pour le nettoyage d'un rouleau 226 (ou d'une patte de lapin) à l'aide du dispositif 301, on utilise comme moyen de fixation du rouleau 226 un moyen 220A qui est du type du moyen 220 du précédent mode de réalisation et qui diffère de celui-ci par le fait que l'élément 227 est remplacé par un élément 227A comportant sur une face un trou taraudé en vue de la coopération avec le filetage 223a de la tige 223 et sur l'autre face une cavité destinée à recevoir le bossage 306a avec possibilité de rotation du rouleau 226 équipé du moyen 220A (Figure 12).

Lorsque l'on veut utiliser le dispositif 301 pour nettoyer un rouleau 226, on met en place le rouleau sur le moyen 220A comme précédemment en enfilant la tige 223 dans l'axe du rouleau 226, puis on visse l'élément 227A et l'on vient positionner le rouleau 226 dans le réceptacle 302 comme représenté sur la Figure 12. On place le liquide de nettoyage dans le réceptacle 302. On place le couvercle 303 et on vient placer la cartouche 5 et la fixer par introduction de l'axe 19 dans le trou 224 de l'élément d'adaptation 221 du moyen 220A.

On procède ensuite comme décrit précédemment pour le nettoyage puis pour l'essorage.

D'autres modes de réalisation, non représentés, sont également envisagés pour l'invention.

Ainsi, le mécanisme à pignons situé dans la cartouche peut comporter d'autres niveaux de démultiplication, de façon connue pour l'homme du métier, pour démultiplier davantage le mouvement de rotation de la manivelle 14 transmis à l'axe 19.

Il est également envisagé, dans le cadre de l'invention, que le mécanisme à pignons situé dans la cartouche soit actionné par un moteur électrique, alimenté par piles ou par une batterie ou sur un allume-cigares (12 volts) de véhicule, le moteur étant actionné par un bouton-poussoir situé sur la cartouche.

De même, bien qu'un réceptacle cylindrique 2 soit représenté sur les figures, on pourrait également envisager un réceptacle de section carrée ou plus généralement polygonale, sans sortir du cadre de la présente invention.

Le dispositif 1 de l'invention, ainsi que le réceptacle, les éléments de fixation d'instrument à peindre, le guide, pourront avoir différentes dimensions, adaptées aux dimensions des instruments à peindre avec lesquels le dispositif 1 de l'invention doit être utilisé.

## Revendications

1. Dispositif (1) de nettoyage et/ou d'essorage d'un applicateur (22 ; 226) de produit de consistance liquide à pâteuse, ledit applicateur (22 ; 226) étant de type à poils, tel que pinceau ou brosse, ou en mousse, tel que tampon ou rouleau, ledit applicateur (22 ; 226) étant porté à l'extrémité d'un support, tel que manche, ou susceptible d'être monté, en vue de son nettoyage et/ou essorage sur un support faisant saillie à partir d'une extrémité dudit applicateur (22 ; 226), ledit dispositif (1) de nettoyage et/ou d'essorage comprenant :
- un réceptacle (2 ; 302) apte à contenir un liquide de nettoyage (L) de l'applicateur (22 ; 226), ledit réceptacle (2 ; 302) ayant une paroi latérale raccordée à un fond (6 ; 306) et étant fermé par un couvercle (3 ; 303) ;
- un module d'entraînement en rotation (5) de l'applicateur (22 ; 226), disposé au-dessus dudit réceptacle (2 ; 302), renfermant un mécanisme actionnable depuis l'extérieur pour entraîner en rotation un axe (19) faisant saillie dudit module (5) ;
- des moyens d'adaptation/fixation (20 ; 120 ; 220 ; 320 ; 420) sur ledit axe (19) du support d'applicateur afin que l'applicateur (22 ; 226) puisse venir en contact avec le liquide de nettoyage (L) en vue de son nettoyage, le couvercle (3 ; 303) du réceptacle (2 ; 302) comportant une ouverture (11 ; 311) pour le passage dudit axe (19) ou du support adapté/fixé en position d'utilisation du dispositif (1),
**caractérisé par le fait que** la paroi du réceptacle (2 ; 302) a une structure en accordéon de hauteur réglable.

2. Dispositif (1) de nettoyage et/ou d'essorage selon la revendication 1, **caractérisé par le fait que** la hauteur de la paroi du réceptacle (2 ; 302) est réglable pour prendre une position choisie parmi une position de stockage dans laquelle la hauteur est minimale, une position de nettoyage dans laquelle la hauteur est supérieure à la hauteur minimale, le réceptacle (2 ; 302) contenant le liquide de nettoyage (L) et l'applicateur (22 ; 226) en position de montage trempant dans ledit liquide de nettoyage (L), et une position d'essorage dans laquelle la hauteur est supérieure à la hauteur pour le nettoyage, l'applicateur (22 ; 226) ne trempant plus dans le liquide de nettoyage (L), ou entre une position de hauteur minimale de stockage et nettoyage et une position de hauteur maximale d'essorage, ou entre une position de hauteur minimale de stockage et une position de hauteur maximale de nettoyage et d'essorage, où dans ce dernier cas le réceptacle (2 ; 302) doit être vidé entre le nettoyage et l'essorage, les différentes positions pouvant également être finement réglables en hauteur pour permettre l'adaptation des différents types d'applicateurs (22 ; 226) dans ledit dispositif (1).

3. Dispositif (1) selon l'une des revendications 1 et 2, **caractérisé par le fait que** le réceptacle (2 ; 302) est en une matière plastique choisie parmi le poly(vinyl éthylène), le poly(éthylène téréphtalate) et le polyéthylène.

4. Dispositif (1) de nettoyage et d'essorage selon l'une des revendications 1 à 3, **caractérisé par le fait que** la paroi périphérique du réceptacle (2 ; 302) a une structure en accordéon, choisie pour pouvoir prendre une position minimale aplatie entre le fond (6 ; 306) et le couvercle (3 ; 303) et se déployer en hauteur pour passer dans la position voulue de nettoyage et/ou d'essorage, le matériau de ladite paroi (302a) étant choisi pour que celle-ci se maintienne d'elle-même dans la position choisie ou des moyens (7a), le cas échéant amovibles, étant rapportés sur ou dans le réceptacle (2) pour assurer le maintien de la paroi à la hauteur voulue.

5. Dispositif (1) selon la revendication 4, **caractérisé par le fait que** les moyens de maintien (7a) du réceptacle à la hauteur voulue sont constitués par au moins une branche qui est réalisée en au moins deux parties (7a1, 7a2) articulées et dont les extrémités sont fixées au réceptacle (2), par exemple respectivement au fond (6) du réceptacle (2) et sur la paroi latérale de celui-ci.

6. Dispositif (1) selon l'une des revendications 1 à 5, **caractérisé par le fait que** le module d'entraînement en rotation (5) comprend un mécanisme d'actionnement par l'utilisateur constitué par une manivelle (14) ou un moteur électrique actionné par bouton-poussoir et alimenté par batterie ou piles ou secteur électrique ou allume-cigares, et un système à engrenages (15, 16, 17, 18), comprenant facultativement un ou plusieurs étages (16) de démultiplication, permettant de transmettre un mouvement de rotation sur l'axe (19) faisant saillie à l'intérieur du couvercle (3 ; 303) en utilisation.

7. Dispositif (1) selon l'une des revendications 1 à 6, destiné au nettoyage et à l'essorage d'instruments, tels qu'instruments à peindre, à la fois de type pinceau (22) et de type rouleau (226), patte de lapin, **caractérisé par le fait qu'**un élément de guidage (4) est prévu pour être interposé entre le module d'entraînement en rotation (5) et le couvercle (3 ; 303) dans le cas où l'instrument à nettoyer et essorer est de type pinceau (22), l'élément de guidage (4) ayant une hauteur permettant le passage de la partie libre du manche du pinceau (22).

8. Dispositif (1) selon l'une des revendications 1 à 7, destiné au nettoyage et à l'essorage d'un instrument de type pinceau (22), **caractérisé par le fait que** les moyens d'adaptation/fixation consistent en un organe de pincement (20 ; 420) présentant des moyens d'accrochage (23 ; 423) sur le module d'entraînement en rotation (5) et au moins deux bras (21a, 21b ; 421a, 421b), par exemple deux, trois ou quatre bras, permettant de pincer et de coincer le manche dudit instrument.

9. Dispositif (1) selon l'une des revendications 1 à 8, destiné au nettoyage et à l'essorage d'un instrument de type rouleau (226) ou patte de lapin, **caractérisé par le fait que** les moyens d'adaptation/fixation (120 ; 220) comportent un moyen d'accrochage (124 ; 224) sur le module d'entraînement en rotation (5), un disque (122 ; 222) portant des dents (125 ; 225) s'accrochant sur une face d'extrémité dudit instrument, une tige (123 ; 223) apte à recevoir ledit instrument, le moyen d'accrochage (120 ; 220), le disque (122 ; 222) et la tige (123 ; 223) étant assemblés d'un seul tenant avec le disque (122 ; 222) disposé entre le moyen d'accrochage (124 ; 224) et la tige (123 ; 223), et le cas échéant un deuxième disque (228) portant des dents (229) s'accrochant sur une autre face d'extrémité dudit instrument, le deuxième disque (228) étant fixé par vissage sur l'extrémité de la tige (123 ; 223) qui dans ce cas est filetée, ledit instrument à peindre, introduit sur la tige (123 ; 223), étant entraîné en rotation par accrochage des dents (125 ; 225, 229) du ou des disques (122 ; 222, 228) sur une face d'extrémité respective dudit instrument.

10. Dispositif (1) selon l'une des revendications 1 à 7, destiné au nettoyage et à l'essorage d'instruments, tels qu'instruments à peindre de type pinceau (22) et/ou rouleau (226) ou patte de lapin, **caractérisé par le fait que** les moyens d'adaptation/fixation (20 ; 120 ; 220 ; 320 ; 420) consistent :
- pour le nettoyage/essorage d'un instrument de type pinceau (22), en un cadre (320) à introduire dans le réceptacle (302), ledit cadre (320) comportant deux branches verticales (320a, 320b) et deux branches horizontales (320c, 320d), la branche horizontale inférieure (320c) comportant un moyen de positionnement (331) dans le fond (306) du réceptacle (302), les deux branches verticales (320a, 320b) étant réunies par une branche horizontale intermédiaire (320e) portant des moyens de serrage (333a) du manche du pinceau (22), et la branche horizontale supérieure (320d) comportant un moyen de liaison (332) à l'extrémité d'une tige (320A) coopérant par son autre extrémité avec l'axe (19) du module d'entraînement en rotation (5), ladite tige (320A) étant destinée à être logée dans un guide extérieur (304) coopérant d'une part avec le couvercle (303) et d'autre part avec le module d'entraînement en rotation (5) ; et
- pour le nettoyage/essorage d'un instrument de type rouleau (226) ou patte de lapin, en un axe (220A) apte à être introduit dans l'axe dudit rouleau (226) ou de ladite patte de lapin, coopérant à une extrémité (227a) avec un moyen de positionnement (306a) sur le fond (306) du réceptacle (302), et à son autre extrémité avec un moyen d'accrochage (224), lequel coopère avec l'axe (19) du module d'entraînement en rotation (5),
ledit cadre (320) et ledit axe (220A) étant aptes à pivoter autour du moyen de positionnement (306a), ledit réceptacle (302) étant apte à prendre une position repliée de stockage et une position déployée de nettoyage/essorage.

11. Dispositif (1) selon la revendication 10, **caractérisé par le fait que** le cadre (320) est réalisé en deux parties articulées selon un plan moyen de celui-ci, avantageusement moulées d'un seul tenant, ces deux parties étant articulées entre elles et leur rapprochement assurant le pincement du manche du pinceau (22), en particulier par des replis de matière (333a) prévus dans le moyen de serrage (333).

## Patentansprüche

1. Vorrichtung (1) zum Reinigen und/oder Schleudern eines Applikators (22 ; 226) eines Produkts von flüssiger bis breiiger Konsistenz, wobei der Applikator (22 ; 226) Haare aufweist, wie ein Pinsel oder eine Bürste, oder aus Schaumstoff ist, wie ein Bausch oder eine Rolle, wobei der Applikator (22 ; 226) am Ende von einem Träger getragen wird, wie einem Griff, oder geeignet ist, zum Reinigen und/oder Schleudern auf einen Träger montiert zu werden, der ragt aus einem Ende des genannten Applikators (22 ; 226) ragt, wobei die Vorrichtung (1) zum Reinigen und/oder Schleudern folgendes umfasst:
- einen Behälter (2 ; 302), der geeignet ist, eine Reinigungsflüssigkeit (L) für den Applikator (22 ; 226) zu enthalten, wobei der Behälter (2 ; 302) eine die mit einem Boden (6 ; 306) verbunden Seitenwand aufweist, und von einem Deckel (3 ; 303) verschlossen ist;
- ein Modul zur Rotation (5) des Applikators (22 ; 226), das oberhalb des genannten Behälters (2 ; 302) angeordnet ist und einen von außen betätigbaren Mechanismus enthält, um eine Achse (19), die aus dem genannten Modul (5) ragt, in Rotation zu versetzen;
- Mittel zur Einpassung/Befestigung (20 ; 120 ; 220 ; 320 ; 420) auf besagter Achse (19) des Applikatorträgers, damit der Applikator (22 ; 226) in Kontakt mit der Reinigungsflüssigkeit (L) kommen kann, zwecks Reinigung, wobei der Deckel (3 ; 303) des Behälters (2 ; 302) eine Öffnung (11 ; 311) für den Durchgang der genannten Achse (19) oder des Trägers aufweist, die in Benutzungsposition der Vorrichtung (1) eingepasst/befestigt ist,
**gekennzeichnet dadurch, dass** die Wand des Behälters (2 ; 302) eine Ziehharmonikastruktur mit verstellbarer Höhe hat.

2. Vorrichtung (1) zum Reinigen und/oder Schleudern nach Anspruch 1, **gekennzeichnet dadurch, dass** die Höhe der Wand des Behälters (2 ; 302) verstellbar ist, um eine von drei Position einzunehmen: eine Lagerungsposition, in der die Höhe minimal ist, eine Reinigungsposition, in der die Höhe höher als die minimale Höhe ist, wobei der Behälter (2 ; 302) die Reinigungsflüssigkeit (L) enthält und der Applikator (22 ; 226) in Montageposition in die Reinigungsflüssigkeit (L) eintaucht, und eine Schleuderposition, in der die Höhe höher als die Höhe für das Reinigen ist, wobei der Applikator (22 ; 226) nicht mehr in die Reinigungsflüssigkeit (L) eintaucht, oder entweder eine Position minimaler Höhe zur Lagerung und zum Reinigen und eine Position maximaler Höhe zum Schleudern ; oder entweder eine Position minimaler Höhe zur Lagerung und eine Position maximaler Höhe zum Reinigen und Schleudern ; wobei in letzterem Fall der Behälter (2 ; 302) zwischen dem Reinigen und dem Schleudern entleert werden muss, wobei die verschiedenen Positionen ebenfalls fein höhenverstellbar sein können, um die Einpassung der verschiedene Ausführungen von Applikatoren (22 ; 226) in die Vorrichtung (1) zu gestatten.

3. Vorrichtung (1) nach einem der Ansprüche 1 und 2, **gekennzeichnet dadurch, dass** der Behälter (2 ; 302) aus einem der folgenden Kunststoffe ist: Poly(vinyläthylen), Poly(äthylenterephtalat) und Polyäthylen.

4. Vorrichtung (1) zum Reinigen und Schleudern nach einem der Ansprüche 1 bis 3, **gekennzeichnet dadurch, dass** die periphere Wand des Behälters (2 ; 302) eine Ziehharmonikastruktur hat, um eine abgeflachte minimale Position zwischen dem Boden (6 ; 306) und dem Deckel (3 ; 303) einnehmen und sich in der Höhe entfalten zu können, um in die gewünschte Position zum Reinigen und/oder Schleudern zu gelangen, wobei das Material der Wand (302a) so gewählt ist, dass letztere von selbst die gewählten Position beibehält, oder es sind Mittel (7a), gegebenenfalls abnehmbar, auf oder in dem Behälter (2) aufgebracht, um die Wand auf der gewünschten Höhe zu sichern.

5. Vorrichtung (1) nach Anspruch 4, **gekennzeichnet dadurch, dass** die Mittel zum Halten (7a) des Behälters auf der gewünschten Höhe aus mindestens einem Zweig bestehen, der aus mindestens zwei artikulierten Teilen (7a1, 7a2) besteht und dessen Enden an dem Behälter (2) befestigt sind, zum Beispiel auf dem Boden (6) des Behälters (2) bzw. an dessen Seitenwand.

6. Vorrichtung (1) nach einem der Ansprüche 1 bis 5, **gekennzeichnet dadurch, dass** das Rotationsmodul (5) einen Mechanismus zur Betätigung durch den Benutzer umfasst, bestehend aus einer Kurbel (14) oder einem durch Druckknopf betätigten Elektromotor und gespeist von einem Akkupack oder Batterien oder dem Stromnetz oder einem Zigarrenanzünder, und ein Getriebesystem (15, 16, 17, 18), das gegebenenfalls eine oder mehrere Untersetzungsstufen (16) umfasst, wodurch es möglich wird, eine Rotationsbewegung auf die Achse (19) zu übertragen, die bei der Benutzung in den Deckel (3 ; 303) hineinragt.

7. Vorrichtung (1) nach einem der Ansprüche 1 bis 6 zum Reinigen und Schleudern von Instrumenten wie Streichwerkzeuge, z. B. vom Typ Pinsel (22) und Rolle (226), Hasenpfote, **gekennzeichnet dadurch, dass** ein Führungselement (4) vorgesehen ist, das zwischen das Rotationsmodul (5) und den Deckel (3 ; 303) gelegt wird, falls das zu reinigende und zu schleudernde Instrument vom Typ Pinsel (22) ist, wobei das Führungselement (4) eine Höhe hat, bei der der Durchgang des freien Teils des Griffes des Pinsels (22) möglich ist.

8. Vorrichtung (1) nach einem der Ansprüche 1 bis 7 zum Reinigen und Schleudern eines Werkzeugs vom Typ Pinsel (22), **gekennzeichnet dadurch, dass** die Mittel zur Einpassung/Befestigung aus einem Einklemmelement (20 ; 420) bestehen, das Mittel zur Ankupplung (23 ; 423) auf dem Rotationsmodul (5) und mindestens zwei Arme (21a, 21b; 421a, 421b) aufweist, zum Beispiel zwei, drei oder vier Arme, so dass man den Griff des genannten Werkzeugs festklemmen kann.

9. Vorrichtung (1) nach einem der Ansprüche 1 bis 8 zum Reinigen und Schleudern eines Werkzeugs vom Typ Rolle (226) oder Hasenpfote, **gekennzeichnet dadurch, dass** die Mittel zur Einpassung/Befestigung (120 ; 220) ein Mittel zur Ankupplung (124 ; 224) auf dem Rotationsmodul (5) umfassen, eine Scheibe (122 ; 222) mit Zähnen (125 ; 225), die sich an einer Endseite des genannten Werkzeugs einhängen, einen Schaft (123 ; 223), der fähig ist, das Werkzeug aufzunehmen, wobei Ankupplungsmittel (120 ; 220), Scheibe (122 ; 222) und Schaft (123 ; 223) einstückig mit der Scheibe (122 ; 222) zusammengebaut sind, die zwischen dem Ankupplungsmittel (124 ; 224) und dem Schaft (123 ; 223) angeordnet ist, und gegebenenfalls eine zweite Scheibe (228) mit Zähnen (229), die sich an einer anderen Endseite des Werkzeugs einhängen, wobei die zweite Scheibe (228) durch Verschrauben am Ende des Schafts (123 ; 223) befestigt ist, das in diesem Fall ein Gewinde aufweist, wobei das Streichwerkzeug, wenn es auf den Schaft (123 ; 223) eingeführt ist, durch Ankupplung der Zähne (125 ; 225, 229) der Scheibe(n) (122 ; 222, 228) auf einer dafür vorgesehenen Endseite des Werkzeugs in Rotation versetzt wird.

10. Vorrichtung (1) nach einem der Ansprüche 1 bis 7 zum Reinigen und Schleudern von Werkzeugen wie Streichwerkzeuge vom Typ Pinsel (22) und/oder Rolle (226) oder Hasenpfote, **gekennzeichnet dadurch ; dass** die Mittel zur Einpassung/Befestigung (20 ; 120 ; 220 ; 320 ; 420) aus folgendem bestehen:
- zur Reinigung/Schleudern eines Werkzeugs vom Typ Pinsel (22) : aus einem Rahmen (320) der in den Behälter (302) einzuführen ist, mit zwei senkrechten Schenkeln (320a; 320b) und zwei waagrechten Schenkeln (320c, 320d), wobei der untere waagrechte Schenkel (320c) ein Mittel zur Positionierung (331) am Boden (306) des Behälters (302) umfasst und die beiden senkrechten Schenkel (320a; 320b) durch einen waagrechten Mittelschenkel (320e) verbunden sind, der Spannmittel (333a) für den Griff des Pinsels (22) trägt, und der obere waagrechte Schenkel (320d) umfasst ein Mittel zur Verbindung (332) mit dem Ende eines Schafts (320A), der an seinem anderen Ende mit der Achse (19) des Rotationsmoduls (5) zusammenwirkt, wobei der Schaft (320A) dazu bestimmt ist, in einer äußeren Führung (304) untergebracht zu sein, die einerseits mit dem Deckel (303) zusammenwirkt und andererseits mit dem Rotationsmodul (5); und
- zur Reinigung/Schleudern eines Werkzeugs vom Typ Rolle (226) oder Hasenpfote: aus einer Achse (220A), die in die Achse der Rolle (226) oder Hasenpfote eingeführt wird und die an einem Ende (227a) mit einem Mittel zur Positionierung (306a) auf dem Boden (306) des Behälters zusammenwirkt (302) und an ihrem anderen Ende mit einem Ankupplungsmittel (224), das mit der Achse (19) des Rotationsmoduls (5) zusammenwirkt,
wobei der Rahmen (320) und die Achse (220A) geeignet sind, um die Positionierungsmittel (306a) herum zu rotieren, wobei der Behälter (302) fähig ist, eine eingeklappte Lagerungsposition und eine auseinandergeklappte Reinigungs-/Schleuderposition einzunehmen.

11. Vorrichtung (1) nach Anspruch 10, **gekennzeichnet dadurch, dass** der Rahmen (320) aus zwei gemäß seiner Mittelebene artikulierten Teilen besteht, die vorteilhafterweise einstückig geformt sind und gelenkig miteinander verbunden sind, und ihre Annäherung sichert das Einklemmen des Griffes des Pinsels (22), insbesondere durch vorgesehene Materialbiegungen (333a) in dem Spannmittel (333).

## Claims

1. A device (1) for cleaning and/or spin drying an applicator (22; 226) of a product having a liquid to doughy consistency, said applicator (22; 226) being of the type with bristles, such as a paintbrush or a brush, or made of foam, such as a pad or a roller, said applicator (22; 226) being carried at the end of a support, such as a handle, or adapted to be mounted, for its cleaning and/or spin drying, on a support protruding from an end of said applicator (22; 226), said cleaning and/or spin drying device (1) comprising:
- a container (2; 302) able to contain a cleaning liquid (L) of the applicator (22; 226), said container (2; 302) having a side wall connected to a bottom (6; 306) and being closed by a cover (3; 303);
- a module (5) for driving into rotation the applicator (22; 226), arranged above said container (2; 302), enclosing a mechanism operable from the outside to drive into rotation an axis (19) protruding from said module (5);
- means (20; 120; 220; 320; 420) for adapting/fixing on said axis (19) the applicator support such that the applicator (22; 226) can come in contact with the cleaning liquid (L) for its cleaning, the cover (3; 303) of the container (2; 302) comprising an opening (11; 311) for said axis (19) or the support adapted/fixed in use position of the device (1) to pass through,
**characterized by** the fact that the wall of the container (2; 302) has an accordion-type structure with adjustable height.

2. The cleaning and/or spin drying device (1) according to claim 1, **characterized by** the fact that the height of the wall of the container (2; 302) is adjustable to take a position selected among a storage position in which the height is minimum, a cleaning position in which the height is greater than the minimum height, the container (2; 302) containing the cleaning liquid (L) and the applicator (22; 226) in the mounted position soaking in said cleaning liquid (L), and a spin drying position in which the height is greater than the height for the cleaning, the applicator (22; 226) no longer soaking in the cleaning liquid (L), or between a storage and cleaning position with minimum height and a spin drying position with maximum height, or between a storage position with minimum height and a cleaning and spin drying position with maximum height, where in the latter case the container (2; 302) must be emptied between cleaning and spin drying, the different positions also being able to be finely adjusted in height to allow the adaptation of different types of applicators (22; 226) within said device (1).

3. The device (1) according to one of claims 1 and 2, **characterized by** the fact that the container (2; 302) is made of plastic material selected among the polyvinylethylene, polyethylene terephthalate and polyethylene.

4. The cleaning and spin drying device (1) according to one of claims 1 to 3, **characterized by** the fact that the peripheral wall of the container (2; 302) has an accordion-type structure, selected to adopt a flattened minimum position between the bottom (6; 306) and the cover (3; 303) and extend in height to change to the desired cleaning and/or spin drying position, the material of said wall (302a) being selected such that the latter holds itself in the selected position or means (7a), possibly removable, being added on or in the container (2) to ensure that the wall is maintained at the desired height.

5. The device (1) according to claim 4, **characterized by** the fact that the means (7a) for maintaining the container at the desired height are constituted by at least one leg which is made into at least two hinged parts (7a1, 7a2), and the ends of which are fixed to the container (2), for example respectively to the bottom (6) of the container (2) and on the side wall thereof.

6. The device (1) according to one of claims 1 to 5, **characterized by** the fact that the module (5) to drive into rotation has a user operation mechanism constituted by a crank (14) or an electric motor operated by a push-button and supplied by a battery or cells or mains or a cigar lighter, and a gear system (15, 16, 17, 18), optionally comprising one or more gear reduction stages (16) allowing to transmit a rotating movement to the axis (19) protruding inside the cover (3; 303) in use.

7. The device (1) according to one of claims 1 to 6, for cleaning and spin drying instruments, such as painting instruments, whether of paintbrush type (22) and mini hot dog roller type or roller type (226), **characterized by** the fact that a guide member (4) is provided to be interposed between the module (5) to drive into rotation and the cover (3; 303) in the case where the instrument to be cleaned and spin dried is of paintbrush type (22), the guide member (4) having a height allowing the free part of the handle of the paintbrush (22) to pass through.

8. The device (1) according to one of claims 1 to 7, for cleaning and spin drying a paintbrush-type instrument (22), **characterized by** the fact that the adapting/fixing means consist in a pinching member (20; 420) having means (23; 423) for hooking on the module (5) to drive into rotation and at least two arms (21a, 21b; 421a, 421b), for example two, three or four arms, allowing to pinch and wedge the handle of said instrument.

9. The device (1) according to one of claims 1 to 8, for cleaning and spin drying a mini hot dog roller or roller-type instrument (226), **characterized by** the fact that the adapting/fixing means (120; 220) comprise means (124; 224) for hooking on the module (5) to drive into rotation, a disk (122; 222) carrying teeth (125; 225) hooking on one end face of said instrument, a rod (123; 223) able to receive said instrument, the hooking means (120; 220), the disk (122; 222) and the rod (123; 223) being assembled integrally with the disk (122; 222) arranged between the hooking means (124; 224) and the rod (123; 223) and, when appropriate, a second disk (228) carrying teeth (229) hooking on another end face of said instrument, the second disk (228) being fixed by screwing on the end of the rod (123; 223) which in this case is threaded, said painting instrument, inserted on the rod (123; 223), being driven into rotation by hooking the teeth (125; 225, 229) of the one or more disk(s) (122; 222, 228) on a respective end face of said instrument.

10. The device (1) according to one of claims 1 to 7, for cleaning and spin drying instruments, such as paintbrush-type (22) and/or mini hot dog roller or roller-type (226) painting instruments, **characterized by** the fact that the adapting/fixing means (20; 120; 220; 320; 420) consist in:
- for cleaning/spin drying a paintbrush-type instrument (22), a frame (320) to be inserted in the container (302), said frame (320) comprising two vertical legs (320a, 320b) and two horizontal legs (320c, 320d), the lower horizontal leg (320c) comprising means (331) for positioning at the bottom (306) of the container (302), the two vertical legs (320a, 320b) being united by an intermediate horizontal leg (320e) carrying means (333a) for clamping the handle of the paintbrush (22), and the upper horizontal leg (320d) comprising means (332) for connecting to the end of a rod (320A) cooperating by its other end with the axis (19) of the module (5) to drive into rotation, said rod (320A) being intended to be received in an outer guide (304) cooperating, on the one hand, with the cover (303) and, on the other hand, with the module (5) to drive into rotation; and
- for cleaning/spin drying a mini hot dog roller or roller-type instrument (226), an axis (220A) able to be inserted in the axis of said roller (226) or said mini hot dog roller, cooperating at one end (227a) with means (306a) for positioning on the bottom (306) of the container (302) and, at its the other end, with a hooking means (224) which cooperates with the axis (19) of the module (5) to drive into rotation,
said frame (320) and said axis (220A) being able to pivot around the positioning means (306a), said container (302) being able to adopt a folded storage position and an extended cleaning/spin drying position.

11. The device (1) according to claim 10, **characterized by** the fact that the frame (320) is made into two hinged parts according to a middle plane thereof, advantageously molded as a single piece, these two parts being hinged together and the bringing closer of these parts ensuring the pinching of the handle of the paintbrush (22), particularly by material folds (333a) provided in the clamping means (333).
